# EUROPÄISCHE PATENTANMELDUNG

(11) **EP 4 715 154 A1**
(43) Veröffentlichungstag der Anmeldung: **25.03.2026**
(21) Anmeldenummer: 24201458.7
(22) Anmeldetag: 19.09.2024
(51) Int. Cl.: E06B 1/62, E04B 1/76, E04F 13/06, E04B 2/72

(54) **ECKSCHUTZELEMENT FÜR WÄRMESCHUTZISOLIERUNGEN IM BEREICH VON GEBÄUDEÖFFNUNGEN**

(71) Anmelder: DAW SE, 64372 Ober-Ramstadt (DE)
(72) Erfinder: Schmucker, Sebastian, Brensbach (DE)
(74) Vertreter: Michalski Hüttermann & Partner Patentanwälte mbB

(57) **Zusammenfassung**

Die vorliegende Erfindung betrifft ein Eckschutzelement für Wärmeschutzisolierungen im Bereich von Gebäudeöffnungen, insbesondere Fenster- und Türöffnungen. Insbesondere betrifft die Erfindung ein Eckschutzelement zur Verminderung insbesondere der Mikro- und/oder Haarrissbildungen bei Wärmeschutzverbundsystemen (WDVS) im Eckbereich von Gebäudeöffnungen, insbesondere Fenster- oder Türöffnungen, insbesondere bei der Verwendung feuchteempfindlicher ökologischer Dämmstoffe und/oder beim Holzbau.

## Beschreibung

Die vorliegende Erfindung betrifft ein Eckschutzelement für Wärmeschutzisolierungen im Bereich von Gebäudeöffnungen, insbesondere Fenster- und Türöffnungen. Insbesondere betrifft die Erfindung ein Eckschutzelement zur Verminderung des Feuchteintrages insbesondere durch Mikro- und/oder Haarrissbildungen bei Wärmeschutzverbundsystemen (WDVS) im Eckbereich von Gebäudeöffnungen, insbesondere Fenster- oder Türöffnungen, insbesondere bei der Verwendung feuchteempfindlicher ökologischer Dämmstoffe und/oder beim Holzbau. Weiter wirkt die homogene Fläche des Eckschutzelementes einer Mikro- und/oder Haarrissbildungen entgegen, da konstruktive Stöße in der Dämmstoffebene überspannt werden.

Entgegen der bislang vorherrschenden Meinung sind bereits kleinste Haarrisse (0,2 mm) im Putzsystem eines WDVS kapillar wirksam. Naturgemäß sind die Eckbereiche der Fenster- oder Türöffnungen stark Kerbrissanfällig, so dass die zuvor beschriebenen Risse in Abhängigkeit von der Zeit und den Belastungsparametern mit hoher Wahrscheinlichkeit auftreten. Um die Rissbildung im Putzsystem zu vermeiden, werden Diagonalarmierungen oder Sturz-Eckprofile in der Armierungslage eingebettet, um eventuell auftretende Spannungen entgegenzuwirken. Dies bringt jedoch in der Praxis nur mäßigen Erfolg. Um zu vermeiden, dass die in den Rissen kapillar weitergeleitete Feuchte den dahinter liegenden Dämmstoff, insbesondere ökologischen- oder mineralischen Dämmstoff durchfeuchtet, macht es Sinn in dem oben beschriebenen rissanfälligen Bereich eine konstruktive Schutzmaßname anzuordnen, um auf diese Weise die feuchteempfindliche Dämmung aus dem Gefahrenbereich zu nehmen. Bislang wurden hier feuchteunempfindliche Dämmstoffe im streifenförmigen Format als Rahmen oder Keil eingesetzt.

Ökologische Dämmstoffe im Sinne dieser Erfindung sind insbesondere auf Naturfasern wie beispielsweise Holz- oder Zellulosefasern, Pflanzenfasern wie beispielsweise Hanf-, Sisal-, Raps-, Kokos-, Kenaf-, Nessel-, Ramie-, Rohrkolben-, Getreidestroh-, Miscanthus-, Schilf-, Jute- Baumwolle- oder Flachsfasern, sowie Kork, Tierwolle, Seegras oder Stroh oder Mischungen hiervon.

Bedingt durch die Bauweise des Holzbaus, insbesondere des Holzrahmenbaus (erforderliche Hinterlegung von Stößen) ist die Dimensionierung dieser Bauteile stark begrenzt, da aus Gründen des Brandschutzes und der Stabilität eine Hinterlegung erforderlich ist. Gerade bei ökologischen Plattendämmstoffen entfällt die bei Mineralwolle- oder EPS-Dämmstoffen übliche, zusätzliche Trägerplatte hinter der Dämmstoffebene auf der Außenseite eines Holzrahmenbaus, da der Dämmstoff als solches die äußere Beplankungslage bildet. Dies hat zur Folge, dass die Abmessung (Breite) der Schutzstreifen durch die halbe Breite des Holzstiels und den Randabstand der Verbindungsmittel begrenzt wird. So können in der Regel nur Steifen von 30 oder 40 mm rund um die Fensteröffnung angeordnet werden. Der durch den streifenförmigen Dämmstoff gebildete Schutzbereich ist nicht groß genug und weist zudem zusätzliche Stöße und Fugen auf, welche einen Weitertransport von Feuchtigkeit innerhalb der Gebäudeisolierung und in die dahinter liegende Holzkonstruktion begünstigen.

EP 3106578 A1 offenbart ein Fassadenelement für eine Gebäudefassade, das zur Ausbildung einer Außenecke zwei in einem Winkel, insbesondere in einem rechten Winkel, angeordnete Schenkel aufweist, die aus einem Dämmstoff gefertigt sind. Ein Schenkel weist außenseitig eine Kaschierung mit einem Gewebe und/oder Vlies zur Ausbildung einer streich- oder beschichtungsfertigen Oberfläche auf. Ferner betrifft die Erfindung ein Fassadensystem mit einem solchen Fassadenelement sowie ein Verfahren zur Herstellung eines erfindungsgemäßen Fassadensystems.

DE 29707409 U1 offenbart ein Laibungseckprofil zur Montage an Fenster- und Türlaibungen, zur Unterstützung der Anbringung eines Wärmedämmverbundsystems an Fassaden.

DE 2020008011279 U1 offenbart eine Gebäudewand mit einer Wandung, die an ihrer Außenseite mit einer Wärmedämmschicht beschichtet ist, wobei die Gebäudewand eine Wandöffnung aufweist, in der eine Türe und/oder ein Fenster angeordnet ist, wobei die seitlichen Leibungen der Wandöffnung jeweils mit einem wärmedämmenden Leibungselement abgedeckt sind, wobei das Leibungselement, ausgehend von der Türe und/oder dem Fenster zu der der Wandung abgewandten Außenfläche der Wärmedämmschicht einen inneren, die Leibung der Wandung überdeckenden Plattenabschnitt sowie einen äußeren, die Leibung der Wärmedämmschicht überdeckenden Plattenabschnitt aufweist, und wobei an den Leibungselementen Führungsschienen für einen Sonnenschutzbehang angeordnet sind.

DE 102005001913 A1 offenbart ein Wärmedämmelement für die Laibung von Fensteröffnungen oder Türöffnungen an Gebäuden, aufweisend: a. einen Basisbestandteil, der im angebrachten Zustand des Wärmedämmelements einem in die Fensteröffnung eingesetzten Fensterrahmen oder einem in die Türöffnung eingesetzten Türrahmen benachbart ist; b. einen plattenförmigen Wärmedämmbestandteil, der mit dem Basisbestandteil vereinigt ist und im angebrachten Zustand des Wärmedämmelements vor der Laibung sitzt; c. und eine Anputzleiste, die an dem Basisbestandteil befestigt ist und im angebrachten Zustand des Wärmedämmelements am Übergang zwischen dem Fensterrahmen oder Türrahmen und dem Basisbestandteil sitzt.

Vor diesem Hintergrund ist es die Aufgabe der vorliegenden Erfindung, einen zuverlässigen Riss- und/oder Feuchteschutz für Gebäudeecken in Wärmedämmverbundsystemen bereitzustellen, welcher ohne Wesentlichen Eingriff in das WDVS montiert werden kann. Darüber hinaus ist es die Aufgabe der vorliegenden Erfindung ein Verfahren zur Herstellung eines Eckschutzes für Wärmeschutzverbundsysteme bereitzustellen.

Gelöst wird diese Aufgabe hinsichtlich des Rissschutzes durch eine Eckschutzelement gemäß Anspruch 1 und hinsichtlich des bereitzustellenden Verfahrens durch ein Verfahren gemäß Anspruch 10.

Mit der Erfindung wird ein Eckschutzelement zur Verminderung oder Vermeidung von Feuchteschäden, insbesondere bei Mikro- und/oder Haarrissbildungen bei Wärmeschutzverbundsystemen im Eckbereich von Gebäudeöffnungen, insbesondere Fenster- oder Türöffnungen, vorgeschlagen, welches dadurch gekennzeichnet, dass das Eckschutzelement eine im Wesentlichen kreisförmige Grundfläche mit einem Radius r aufweist und einer der zu schützenden Ecke geometrisch entsprechenden Ausnehmung, wobei die Ausnehmung einen horizontalen Schenkel H und einen vertikalen V Schenkel aufweist, wobei der horizontale Schenkel H eine Länge LH in einem Bereich von kleiner oder gleich 1,5 r bis größer oder gleich 0,5 r und wobei der vertikale Schenkel V eine Länge LV in einem Bereich von kleiner oder gleich 1,5 r bis größer oder gleich 0,5 r aufweist.

Das erfindungsgemäße Eckschutzelement nutzt dabei vorteilhafter Weise die vorhandene Dämmung als Träger bzw. Hinterlegung, somit kann der Schutzbereich erheblich erweiterte werden, ohne in die dahinter liegende Konstruktion des Holzbaus eingreifen zu müssen.

Es hat sich gezeigt, dass die im Wesentlichen kreisrunde Grundfläche des Eckschutzelementes in Kombination mit der vorzusehenden Länge des horizontalen und vertikalen Schenkels der Ausnehmung eine zuverlässige Ableitung etwaiger rissverursachender Kräfte erlaubt, wodurch die Entstehung von kapillar wirkenden und somit feuchtigkeitsleitenden Rissen in wetterseitigen Schichten von Wärmeschutzverbundsystemen signifikant vermindert werden kann.

Im Wesentlichen kreisrund im Sinne der Erfindung bedeutet dabei, dass das Eckschutzelement in der Ebene eine Rundheit in einem Bereich zwischen ≤ 1,7 und ≥ 0,6, vorzugsweise zwischen ≤ 1,5 und ≥ 0,7, insbesondere zwischen ≤ 1,1 und ≥0,8 aufweist, wobei die Rundheit berechnet wird nach der Formel U²/(4π*A), wobei U = Umfang, und A = Fläche. Der Radius im Sinne der Erfindung ergibt sich dabei als r = b²/a, mit b = kleine Halbachse und a = große Halbachse.

Gemäß einer Ausgestaltung der Erfindung kann es vorgesehen sein, dass das Verhältnis der Länge des vertikalen Schenkels V zur Länge des horizontalen Schenkels H die Bedingung erfüllt Lv < L_{H}, wobei vorzugsweise Lv ≤ 0,95 L_{H}, weiter bevorzugt Lv ≤ 0,9 L_{H}, insbesondere Lv ≤ 0,9 L_{H}. Es hat sich gezeigt, dass einer solchen Gestaltung der Ausnehmung die rissbildenden Kräfte in vorteilhafter Weise abgeleitet werden können und so die wetterseitige Oberfläche einer Ecke einer Gebäudeöffnung dahingehend stabilisiert werden kann, dass kapillar wirkende Haar- oder Mikrorisse signifikant reduziert werden. Es kann auch sein, dass das Element auch in Z Richtung höher platziert werden kann. Gemäß einer weiteren bevorzugten Ausgestaltung der Erfindung kann es vorgesehen sein, dass das Eckschutzelement eine Dicke D in einem Bereich von 50mm ≥ D ≥ 0,5mm, bevorzugt in einem Bereich von 40mm ≥ D ≥ 2mm aufweist. Dabei ist es erfindungsgemäß möglich, dass das Eckschutzelement lediglich relativ dünn ausgebildet ist und lediglich oberflächlich auf eine Isolierung eines Wärmeschutzverbundsystems und unterhalb einer Unter- und/oder Deckputzschicht angebracht ist. In einer solcher Ausgestaltung wird das Eckschutzelement in der Weise eines Pflasters, welches im Bereich einer Gebäudeecke auf eine ggf. feuchtigkeitsempfindliche Isolierung aufgebracht wird. Alternativ kann es vorgesehen sein, dass das Eckschutzelement eine Dicke bis zu 50mm aufweist und als ein solches zylinderförmiges Element in die Isolierung eingebracht wird, so dass die wetterseitige Oberfläche des Eckschutzelementes mit der wetterseitigen Oberfläche der Isolierung im Wesentlichen bündig abschließt. Sowohl in der Ausgestaltung als Pflaster, als auch in der Ausgestaltung als in die Isolierung eingebrachtes bzw. eingesetztes Element können anschließend weitere Schichten, wie beispielsweise eine Unter- und/oder Oberputzschicht aufgebracht werden, die so sowohl das Eckschutzelement als auch die umgebende Isolierung abdecken.

Es hat sich gezeigt, dass die im Wesentlichen kreisrunde Grundfläche des Eckschutzelementes auch ein einfaches Erzeugen einer Ausnehmung mittels Bohrwerkzeuges oder Fräswerkzeug in die bestehende Isolierung zur Aufnahme des Eckschutzelementes ermöglicht. Somit wird der Einbauvorgang vereinfacht und praktikabel. Zudem können Plattenstöße in der den Untergrund bildendenden Dämmung überdeckt werden, und somit entfällt ein weiterer Faktor für die o.g. Rissbildung.

In einer Ausgestaltung der Erfindung kann es vorgesehen sein, dass das Eckschutzelement einen Grundkörper aus einem feuchteunempfindlichen Material ausgewählt aus der Gruppe bestehend aus expandiertem Polystyrol (EPS), extrudiertem (XPS), Phenolharzschaum, Polyurethan-Hartschaum, Polyisocyanurat-Hartschaum, Polyethylenterephthalat-Hartschaum, Schaumglas, und PET-Recycling-Material, oder Ethyl-Propylen-Dien-Kautschuk (EPDM) aufweist. Die Auswahl des Basismaterial hängt dabei im Wesentlichen vom Material der umgebenden Isolierung ab. So ist es bevorzugt vorgesehen, dass der Materialausdehnungskoeffizient des Eckschutzelementes im Wesentlichen dem Materialausdehnungskoeffizienten des umgebenden Isolierungsmaterial entspricht. Hierdurch kann eine rissbildende Spannung im Bereich einer Ecke einer Gebäudeöffnung durch wechselnde Außentemperaturen weiter reduziert werden. Vorzugsweise ist dabei vorgesehen, dass der Koeffizient aus dem Ausdehnungskoeffizienten der umgebenden Isolierung zum Ausdehnungskoeffizienten des Eckschutzelementes in einem Bereich zwischen ≤ 1,25 und ≥ 0,75 liegt.

Gemäß einer weiteren Ausgestaltung der Erfindung kann es vorgesehen sein, dass das Eckschutzelement auf seiner im montierten Zustand dem Gebäude abgewandten Seite eine mineralische Beschichtung aufweist. Hierdurch kann die Haftung eines nach der Montage des Eckschutzelementes aufzubringenden Putzes verbessert werden. Alternativ oder ergänzend kann es vorgesehen sein, dass das Eckschutzelement auf seiner im montierten Zustand dem Gebäude abgewandten Seite eine vliesartige, gewebeartige, gitterartige oder netzartige Schicht aufweist. Dabei kann die eine solche Schicht bevorzugt aus einem Kunststoffmaterial, Glas- oder Mineralfaser oder einem Kompositmaterial der zuvor genannten gebildet sein. Optional kann auf dieser Schicht eine mineralische Schicht angeordnet sein. Hierdurch kann die mechanische Anbindung einer Putzschicht an die wetterseitige Oberfläche des Eckschutzelementes verbessert werden.

Gemäß einer weiteren Ausgestaltung der Erfindung kann es vorgesehen sein, dass das Eckschutzelement auf seiner im montierten Zustand dem Gebäude zugewandten Seite eine Klebeschicht aufweist. Eine solche Klebeschicht erleichtert die Montage des Eckschutzelementes. Durch eine entsprechende stoffschlüssige Verbindung zwischen Eckschutzelement und dem unter diesem befindlichen Bereich der Isolierung können auftretende Spannungen zuverlässig in die unter dem Eckschutzelement liegenden Schichten des Isoliermaterials eingeleitet werden, wodurch das Auftreten von die Rissbildung fördernden Spannungen im Eckbereich der Gebäudeöffnung verringert werden kann. Gemäß einer Ausgestaltung der Erfindung können die Klebstoffe für eine solche Klebeschicht ausgewählt sein aus der Gruppe bestehend aus Vinylacetat-Emulsion, Reinacrylat-Emulsion, Styrol-Acrylat-Emulsion, Polyurethan, Styrol-Butadien und Chloropren-Latex. Geeignete Kleber können insbesondere Klebstoffe auf Basis von Acrylaten oder Polyurethanen sein, insbesondere wenn diese zusätzlich mineralische Füllstoffe aufweisen. Weitere Möglichkeiten können silanmodifizierte Polymere auf beispielsweise Polyetherbasis (MS Polymere) oder wasserfeste Leime sein sowie auch mineralische Klebeschlämmen oder Anstriche.

Insbesondere kann es vorgesehen sein, dass das Eckschutzelement im nicht montierten Zustand eine die Klebeschicht schützende Release-Folie aufweist. Dies erleichtert sowohl den Transport und die Lagerung des Eckschutzelementes als auch die Handhabung beim Einbau des Eckschutzelementes.

Gemäß einer weiteren Ausgestaltung der Erfindung kann es vorgesehen sein, dass das Eckschutzelement durch Auftrag eines Ein- oder Mehrkomponentenklebstoffes oder einer mineralischen Dichtmasse mit seiner vliesartigen, gewebeartigen, gitterartigen oder netzartigen Schicht auf eine bestehende Isolierung aufgebracht wird. Das Eckschutzelement wird dabei in der Art eines Patches auf den entsprechenden Bereich der Isolierung aufgebracht und mittels des Klebstoffes und/oder der mineralischen Dichtschlämme, vorzugsweise stoffschlüssig, an der Isolierung fixiert. Geeignete Basismaterialen für Klebstoffe und/oder Dichtschlämme sind dabei beispielsweise ausgewählt aus der Gruppe bestehend aus Vinylacetat-Emulsion, Reinacrylat-Emulsion, Styrol-Acrylat-Emulsion, Polyurethan, Styrol-Butadien und Chloropren-Latex. Dichtschlämme aus entsprechenden Basismaterialen weisen dabei mineralische Füllstoffe auf.

Gemäß einer weiteren Ausgestaltung der Erfindung kann es vorgesehen sein, dass das Eckschutzelement im Bereich der Schenkel H und/oder V Abschnitte aufweist, welche in die Tiefe der Gebäudeöffnung hineinreichen. Diese Abschnitte klappen insoweit im Bereich der Kanten in Richtung des Gebäudes um, und überdecken somit die sich an der Gebäudeöffnung ergebende Kante. Die Bereiche können dabei im Wesentlichen der Länge der entsprechenden Schenkel H bzw. V entsprechen oder auch nur einem Teil dieser Länge. Auch kann es vorgesehene sein, dass der in die Gebäudeöffnung hineinreichende Teil des Eckschutzelementes kammförmig ausgebildet ist und eine Mehrzahl von Ausnehmungen aufweist.

Nach einer weiteren Ausgestaltung der Erfindung kann es vorgesehen sein, dass das Eckschutzelement wenigstens eine Durchbohrung zur Aufnahme eines Befestigungselementes aufweist. Hierdurch ist es möglich, dass Eckelement im Wesentlichen zerstörungsfrei mittels entsprechender Befestigungselemente, wie beispielsweise einem Dämmstoffdübel mit einer mechanischen Schraubverbindung mit der und/oder den darunterliegenden Schichten eines Wärmeschutzverbindsystems verbunden wird. In eine Ausgestaltung kann es vorgesehen sein, dass das Befestigungselement bis in die Rohwand des Gebäudes reicht und so zur Fixierung des Wärmeschutzverbundsystems an der Gebäudeaußenseite beiträgt.

Gemäß einer bevorzugten Ausgestaltung kann es vorgesehen sein, dass das Eckschutzelement bereits ein Befestigungselement aufweist, welches dazu eingerichtet ist, dass Eckschutzelement an einer Gebäudeaußenseite zu montieren. Hierdurch wird die Montage weiter vereinfacht.

Weiter wird mit der Erfindung ein Verfahren zur Herstellung eines Eckschutzes für Isolierungen im Bereich von Gebäudeöffnungen vorgeschlagen, aufweisend die Verfahrensschritt:
- Bereitstellen eines Eckschutzelementes gemäß einer der oben aufgeführten Ausgestaltungen;
- optional Einbringen einer der Geometrie des Eckschutzelementes entsprechenden Ausnehmung in die Isolierung im Bereich einer zu schützenden Ecke der Gebäudeöffnung;
- optional Aufbringen einer Klebeschicht oder Grundierung auf zumindest einen Teilbereich der in die Isolierung eingebrachten Ausnehmung und/oder der dem Gebäude zuzuwendenden Seite des Eckschutzelementes;
- Einsetzen des Eckschutzelementes in die in die Isolierung eingebrachte Ausnehmung oder Aufbringen des Eckschutzelements auf die Isolierung;
- optional Aufbringen eines Unter- und/oder Deckputzes auf die Isolierung und das Eckschutzelement.

Durch das erfindungsgemäße Verfahren ist es auch für weniger qualifizierte Montagemitarbeitende möglich, einen die Rissbildung reduzierenden Eckschutz an Gebäudeöffnungen funktionssicher anzubringen.

Im Fall eines zylinderförmigen Eckschutzelementes kann die vorzusehende Ausnehmung in die Isolierung im Bereich der zu schützenden Gebäudeöffnung mittels einer Fingerfräse, vorzugsweise unter Verwendung einer der Geometrie des Eckschutzelementes entsprechenden Schablone eingebracht werden. Alternativ kann die vorzusehende Ausnehmung mittels eines speziellen kreisrunden Bohrwerkzeuges generiert werden. Dabei weist das Bohrwerkzeug einen dem Radius des Eckelementes entsprechenden Durchmesser auf.

Die Erfindung betrifft darüber hinaus ein Kit-of-Parts umfassend ein erfindungsgemäßes Eckschutzelement und ein Ein- oder Mehrkomponentenklebstoff oder eine mineralischen Dichtmasse, sowie optional eine der Geometrie des Eckschutzelementes entsprechenden Schablone oder ein der Geometrie des Eckschutzelementes entsprechendes Bohrwerkzeug.

Die Erfindung wird nachfolgend anhand von Figuren weiter erläutert.
Figure 1 zeigt ein pflasterförmiges Eckeschutzelement gemäß einer Ausgestaltung der Erfindung;
Figure 2 zeigt ein zylinderförmiges Eckschutzelement gemäß einer Ausgestaltung der Erfindung;
Figure 3 zeigt eine zur Aufnahme eines Eckschutzelementes gemäß Figur 2 vorbereitete Ecke einer Gebäudeöffnung;
Figure 4 zeigt ein zylinderförmiges Eckschutzelement gemäß einer Ausgestaltung der Erfindung mit einem daran angeordneten Befestigungselement.

Figure 1 zeigt ein pflasterförmiges Eckeschutzelement 100 gemäß einer Ausgestaltung der Erfindung zur Verminderung insbesondere der Mikro- und/oder Haarrissbildungen und des damit einhergehenden Feuchteeintrags bei Wärmeschutzverbundsystemen 20 im Eckbereich 10 von Gebäudeöffnungen. Entsprechende Ecken 10 können insbesondere bei Fenster- oder Türöffnungen vorgesehen sein. Das Eckschutzelement 100 weist eine im Wesentlichen kreisförmige Grundfläche mit einem Radius r auf. Darüber hinaus weist das Eckschutzelement 100 eine der zu schützenden Ecke 10 geometrisch entsprechenden Ausnehmung auf. Die Ausnehmung weist einen horizontalen Schenkel H und einen vertikalen V Schenkel auf, wobei der horizontale Schenkel H eine Länge L_{H} in einem Bereich von kleiner oder gleich 1,5 r bis größer oder gleich 0,5 r und wobei der vertikale Schenkel V eine Länge Lv in einem Bereich von kleiner oder gleich 1,5 r bis größer oder gleich 0,5 r aufweist.

Figure 2 zeigt ein zylinderförmiges Eckschutzelement 110 gemäß einer Ausgestaltung der Erfindung. Das zylinderförmige Eckschutzelement 110 zeigt dabei ebenfalls eine im wesentlichen kreisförmige Grundgeometrie mit einer der zu schützenden Ecke 10 einsprechenden Ausnehmung mit einem horizontalen Schenkel H und einem vertikalen Schenkel V. Das Eckschutzelement 110 hat eine Dicke D in einem Bereich von 50mm ≥ D ≥ 0,5mm, bevorzugt in einem Bereich von 40mm ≥ D ≥ 2mm und ist vorzugsweise über die gesamte Dicke D in die Isolierung 20 eingelassen, so dass es wetterseitig mit dieser im Wesentlichen bündig abschließt.

Figure 3 zeigt eine zur Aufnahme eines Eckschutzelementes 110 gemäß Figur 2 vorbereitete Ecke 10 einer Gebäudeöffnung. Dazu ist in die Isolierung 20 eine kreisförmige Ausnehmung 200 eingebracht. Die Ausnehmung 200 kann beispielsweise mittels einer Fingerfräse, vorzugsweise unter Verwendung einer der Geometrie des Eckschutzelementes entsprechenden Schablone eingebracht werden.

Figure 4 zeigt ein zylinderförmiges Eckschutzelement 110 gemäß einer Ausgestaltung der Erfindung mit einem daran angeordneten Befestigungselement 300. Das Befestigungselement 300 ist in eine Durchbohrung 120 in das Eckschutzelement 110 eingeführt und über diese mit dem Element kraft- und/oder stoffschlüssig verbunden. Ersichtlich sind auch der horizontale Schenkel H und der vertikale Schenkel V der die zu schützende Ecke aufnehmenden Ausnehmung.

### Bezugszeichen

- 10: Ecke Gebäudeöffnung
- 20: Isolierung / WDVS
- 100: Eckschutzelement
- 110: Eckschutzelement
- 120: Durchbohrung
- 200: Ausnehmung in Isolierung
- 300: Befestigungselement
- V: Vertikaler Schenkel
- H: Horizontaler Schenkel
- D: Dicke

## Patentansprüche

1. Eckschutzelement (100,110) zur Verminderung insbesondere der Mikro- und/oder Haarrissbildungen bei Wärmeschutzverbundsystemen (20) im Eckbereich von Gebäudeöffnungen, insbesondere Fenster- oder Türöffnungen, **dadurch gekennzeichnet, dass** das Eckschutzelement (100, 110) eine im Wesentlichen kreisförmige Grundfläche mit einem Radius r aufweist und einer der zu schützenden Ecke (10) geometrisch entsprechenden Ausnehmung, wobei die Ausnehmung einen horizontalen Schenkel H und einen vertikalen V Schenkel aufweist, wobei der horizontale Schenkel H eine Länge L_{H} in einem Bereich von kleiner oder gleich 1,5 r bis größer oder gleich 0,5 r und wobei der vertikale Schenkel V eine Länge L_{V} in einem Bereich von kleiner oder gleich 1,5 r bis größer oder gleich 0,5 r aufweist.

2. Eckschutzelement (100,110) gemäß Anspruch 1, wobei L_{V} < L_{H}, wobei vorzugsweise Lv ≤ 0,95 L_{H}, weiter bevorzugt Lv ≤ 0,9 L_{H}, insbesondere Lv ≤ 0,9 L_{H}.

3. Eckschutzelement (100,110) gemäß einem der vorhergehenden Ansprüche, wobei das Eckschutzelement eine Dicke D in einem Bereich von 50mm ≥ D ≥ 0,5mm, bevorzugt in einem Bereich von 40mm ≥ D ≥ 2mm aufweist.

4. Eckschutzelement (100, 110) gemäß einem der vorhergehenden Ansprüche, wobei dieses auf seiner im montierten Zustand dem Gebäude abgewandten Seite eine vliesartige, gewebeartige, gitterartige oder netzartige Schicht aufweist.

5. Eckschutzelement (100, 110 gemäß einem der vorhergehenden Ansprüche, wobei dieses im Bereich der Schenkel H und/oder V Abschnitte aufweist, welche in die Tiefe der Gebäudeöffnung hineinreichen.

6. Eckschutzelement (100,110) gemäß einem der vorhergehenden Ansprüche, wobei das Eckschutzelement einen Grundkörper aus einem feuchteunempfindlichen Material ausgewählt aus der Gruppe bestehend aus expandiertem Polystyrol (EPS), extrudiertem (XPS), Phenolharzschaum, Polyurethan-Hartschaum, Polyisocyanurat-Hartschaum, Polyethylenterephthalat-Hartschaum, Schaumglas, und PET-Recycling-Material, oder Ethyl-Propylen-Dien-Kautschuk (EPDM) aufweist.

7. Eckschutzelement (100,110) gemäß einem der vorhergehenden Ansprüche, wobei das Eckschutzelement auf seiner im montierten Zustand dem Gebäude abgewandten Seite eine mineralische Beschichtung aufweist.

8. Eckschutzelement (100,110) gemäß einem der vorhergehenden Ansprüche, wobei das Eckschutzelement auf seiner im montierten Zustand dem Gebäude zugewandten Seite eine Klebeschicht aufweist.

9. Eckschutzelement (100,110) gemäß Anspruch 8, wobei das Eckschutzelement im nicht montierten Zustand eine die Klebeschicht schützende Release-Folie aufweist.

10. Eckschutzelement (100,110) gemäß einem der vorhergehenden Ansprüche, wobei das Eckschutzelement wenigsten eine Durchbohrung (120) zur Aufnahme eines Befestigungselementes (300) aufweist.

11. Eckschutzelement (100,110) gemäß Anspruch 10, wobei das Eckschutzelement (100,110) wenigstens ein Befestigungselement (300) aufweist, welches dazu eingerichtet ist, dass Eckschutzelement (100,110) an einer Gebäudeaußenseite zu montieren.

12. Verfahren zur Herstellung eines Eckschutzes für Isolierungen (20) im Bereich von Gebäudeöffnungen, aufweisend die Verfahrensschritt:
- Bereitstellen eines Eckschutzelementes (100,110) gemäß einem der Ansprüche 1 bis 9;
- optional Einbringen einer der Geometrie des Eckschutzelementes (100,110) entsprechenden Ausnehmung (200) in die Isolierung (20) im Bereich einer zu schützenden Ecke (10) der Gebäudeöffnung;
- optional Aufbringen einer Klebeschicht auf zumindest einen Teilbereich der in die Isolierung (20) eingebrachten Ausnehmung (200) und/oder der dem Gebäude zuzuwendenden Seite des Eckschutzelementes (100,110);
- Einsetzen des Eckschutzelementes (100,110) in die in die Isolierung (20) eingebrachte Ausnehmung (200) oder Aufbringen des Eckschutzelements (100, 110) auf die Isolierung (20);
- optional Aufbringen eines Unter- und/oder Deckputzes auf die Isolierung (20) und das Eckschutzelement (100,110).

13. Verfahren gemäß Anspruch 12, wobei die Isolierung (20) ein ökologisches Dämmmaterial ausgewählt aus der Gruppe bestehend aus Holz- oder Zellulosefasern, Pflanzenfasern wie beispielsweise Hanf-, Jute- Baumwolle- oder Flachsfasern, sowie Kork, Tierwolle, Seegras oder Stroh aufweist.

14. Verwendung eines Eckschutzelementes (100, 110) gemäß einem der Ansprüche 1 bis 11 zur Verwendung im Bereich des Holzrahmenbaus oder Massivholzbaus.

15. Kit-of-Parts umfassend ein Eckschutzelement gemäß einem der Ansprüche 1 bis 7, 10 oder 11 und ein Ein- oder Mehrkomponentenklebstoff oder eine mineralischen Dichtmasse, sowie optional eine der Geometrie des Eckschutzelementes entsprechenden Schablone oder ein der Geometrie des Eckschutzelementes entsprechendes Bohrwerkzeug.
